# EUROPÄISCHE PATENTANMELDUNG

(11) **EP 3 398 869 A1**
(43) Veröffentlichungstag der Anmeldung: **07.11.2018**
(21) Anmeldenummer: 17169736.0
(22) Anmeldetag: 05.05.2017
(51) Int. Cl.: B65D 19/20, B65D 6/16, B65D 81/05

(54) **AUFBLASBARER UND ZUSAMMENFALTBARER BEHÄLTER**

(71) Anmelder: Leutert, Ruedi, 4934 Madiswil (CH)
(72) Erfinder: Leutert, Ruedi, 4934 Madiswil (CH)
(74) Vertreter: Liedtke, Markus

(57) **Zusammenfassung**

Die Erfindung betrifft einen aufblasbaren und zusammenfaltbaren Behälter (1). Der Behälter (1) umfasst einen Boden (3), eine umlaufende mit dem Boden (3) verbundene Seitenwand (5) und wenigstens zwei an einer Bodenunterseite (7) des Bodens (3) voneinander beabstandet angeordnete Stützelemente (9 bis 11). Der Boden (3), die Seitenwand (5) und die Stützelemente (9 bis 11) sind als aufblasbare Hohlkörper mit gewebten Hohlkörperwänden ausgeführt, und wenigstens zwei sich gegenüberliegende Hohlkörperwände jedes Hohlkörpers sind durch Verbindungsfäden miteinander verbunden.

## Beschreibung

Die Erfindung betrifft einen aufblasbaren und zusammenfaltbaren Behälter.

Herkömmliche Behälter zum Transport von Transportgütern nehmen im unbeladenen Zustand dasselbe Volumen wie im beladenen Zustand ein. Ein Transport der unbeladenen Behälter ist daher hinsichtlich des zu transportierenden Volumens genauso aufwändig wie der Transport der beladenen Behälter.

Der Erfindung liegt die Aufgabe zu Grunde, einen Behälter anzugeben, der insbesondere hinsichtlich des Transports im unbeladenen Zustand verbessert ist.

Die Aufgabe wird erfindungsgemäß durch die Merkmale des Anspruchs 1 gelöst.

Vorteilhafte Ausgestaltungen der Erfindung sind Gegenstand der Unteransprüche.

Ein erfindungsgemäßer Behälter ist aufblasbar und zusammenfaltbar. Der Behälter umfasst einen Boden, eine umlaufende mit dem Boden verbundene Seitenwand und wenigstens zwei an einer Bodenunterseite des Bodens voneinander beabstandet angeordnete Stützelemente. Der Boden, die Seitenwand und die Stützelemente sind als aufblasbare Hohlkörper mit gewebten Hohlkörperwänden ausgeführt und wenigstens zwei sich gegenüberliegende Hohlkörperwände jedes Hohlkörpers sind durch Verbindungsfäden miteinander verbunden.

Die Aufblasbarkeit und Zusammenfaltbarkeit eines erfindungsgemäßen Behälters ermöglicht, den unbeladenen Behälter im evakuierten Zustand zusammenzufalten und im zusammengefalteten Zustand zu transportieren. Dadurch wird der Transport des unbeladenen Behälters vorteilhaft erleichtert, indem insbesondere der Platzbedarf des unbeladenen Behälters reduziert wird und das Gewicht des Behälters gegenüber einer massiven Ausführung des Behälters reduziert wird. Zum Transport von Transportgütern kann der Behälter aufgeblasen und damit in eine stabile, zum Beladen mit Transportgütern und zum Transport der Transportgüter geeignete Form gebracht werden. Die Ausführung des Behälters mit an der Bodenunterseite voneinander beabstandet angeordneten Stützelementen erleichtert vorteilhaft den Transport des beladenen Behälters, indem sie es ermöglicht, zwischen den Stützelementen die Bodenunterseite zu kontaktieren und den Behälter, beispielsweise mit einem Gabelstapler, anzuheben. Durch die Ausführung des Bodens, der Seitenwand und der Stützelemente als aufblasbare Hohlkörper ist der Behälter besonders kompakt zusammenfaltbar, da alle voluminösen Komponenten des Behälters aufblasbar ausgebildet sind. Die Ausführung der Hohlkörper mit sich gegenüberliegenden gewebten Hohlkörperwänden, die durch Verbindungsfäden miteinander verbunden sind, erhöht vorteilhaft die Stabilität und Formbeständigkeit des Behälters im aufgeblasenen Zustand gegenüber einer Ausführung ohne Verbindungsfäden.

Eine Ausgestaltung der Erfindung sieht vor, dass wenigstens einer der Hohlkörper ein Vierwandgewebe ist, das zwei Wandpaare sich gegenüberliegender, durch Verbindungsfäden miteinander verbundener Hohlkörperwände aufweist, wobei beide Hohlkörperwände jedes Wandpaares mit jeder Hohlkörperwand des anderen Wandpaares verbunden sind. Das Vierwandgewebe ist dabei vorzugsweise wie ein in der europäischen Patentanmeldung mit der Anmeldenummer 17 168 917.7 beschriebenes Doppelgewebe ausgeführt. Gegenüber einem Zweiwandgewebe, das nur genau zwei sich gegenüberliegende gewebte Hohlkörperwände aufweist, die durch Verbindungsfäden miteinander verbunden sind, hat ein Vierwandgewebe durch die in verschiedenen Richtungen verlaufenden Verbindungsfäden eine erhöhte Stabilität und Formbeständigkeit im aufgeblasenen Zustand.

Eine weitere Ausgestaltung der Erfindung sieht vor, dass jedes Stützelement ein Vierwandgewebe ist. Die Ausbildung insbesondere der Stützelemente als Vierwandgewebe ist besonders vorteilhaft, da die Stützelemente im beladenen Zustand des Behälters den gesamten Inhalt des Behälters stützen und daher besonders stabil und formbeständig ausgeführt sein müssen.

Eine weitere Ausgestaltung der Erfindung sieht vor, dass die Stützelemente parallel zueinander verlaufen. Diese Ausgestaltung ermöglicht vorteilhaft eine zu Europoolpaletten analoge Ausführung des Bodens und der Stützelemente und damit einen Transport des Behälters mit denselben Transportwerkzeugen, beispielsweise denselben Gabelstaplern, wie Europoolpaletten.

Eine weitere Ausgestaltung der Erfindung sieht vor, dass die Hohlkörper wenigstens zwei voneinander pneumatisch unabhängige Kammern bilden. Vorzugsweise sind die Kammern derart ausgebildet, dass der Behälter nach dem Aufblasen durch einen Druckverlust in einer der Kammern nicht kollabiert. Ferner weist jede Kammer vorzugsweise wenigstens ein Rückschlagventil zum Aufblasen der Kammer und/oder ein Rückschlagventil zum Evakuieren der Kammer auf. Ferner kann jede Kammer ein Druckmessgerät zum Erfassen und Anzeigen eines Drucks in der Kammer aufweisen. Diese Ausgestaltungen der Erfindung ermöglichen vorteilhaft die Weiterverwendbarkeit des Behälters bei einer Beschädigung einer Kammer bzw. bei einem Druckverlust in einer Kammer. Das Vorhandensein eines Rückschlagventils zum Aufblasen und/oder eines Rückschlagventils zum Evakuieren jeder Kammer ermöglicht vorteilhaft ein sicheres Aufblasen und/oder Evakuieren der Kammern bzw. verhindert einen Gasstrom in einer unerwünschten Richtung durch das jeweilige Ventil. Das Vorhandensein eines Druckmessgeräts zum Erfassen und Anzeigen eines Drucks für jede Kammer ermöglicht vorteilhaft einen Hinweis auf einen unzureichenden Druck und/oder einen überhöhten Druck und/oder einen Druckverlust in der jeweiligen Kammer. Die Druckmessgeräte können dabei einfach ausgeführt sein, beispielsweise als Druckmessgeräte, die jeweils lediglich anzeigen, ob der Druck in der jeweiligen Kammer einen bestimmten Schwellenwert über- oder unterschreitet.

Eine weitere Ausgestaltung der Erfindung sieht vor, dass wenigstens eine Hohlkörperwand wenigstens eines der Hohlkörper eine Beschichtung aufweist, die Polyvinylchlorid, ein thermoplastisches Polyurethan, ein Polyolefin oder ein thermoplastisches Polyolefin enthält. Durch eine derartige Beschichtung kann die Gasdichtheit der Hohlkörperwand vorteilhaft erhöht werden.

Eine weitere Ausgestaltung der Erfindung sieht Führungselemente vor, die im aufgeblasenen Zustand der Seitenwand jeweils auf einen Eckbereich eines oberen Seitenwandrands aufsetzbar sind, in dem zwei Außenoberflächen der Seitenwand aneinander grenzen, wobei jedes Führungselement für jede der beiden Außenoberflächen einen von dem Eckbereich tangential zu der Außenoberfläche nach oben abstehenden Anschlagbereich aufweist. Diese Ausgestaltung der Erfindung ermöglicht vorteilhaft eine stabile Stapelung erfindungsgemäßer Behälter, wobei die Führungselemente der Positionierung und Stabilisierung eines Behälters auf einem anderen Behälter dienen.

Eine weitere Ausgestaltung der Erfindung sieht vor, dass die Seitenwand wenigstens einen Türbereich aufweist, der im aufgeblasenen Zustand der Seitenwand türartig geöffnet und geschlossen werden kann. Diese Ausgestaltung der Erfindung erleichtert vorteilhaft das Beladen des Behälters mit Transportgütern, indem die Transportgüter nach dem Öffnen des Türbereichs seitlich in den Behälter eingeschoben werden können statt von oben in den Behälter eingebracht werden zu müssen.

Eine weitere Ausgestaltung der Erfindung sieht vor, dass ein oberer Seitenwandrand und/oder eine Unterseite jedes Stützelements eine Scheuerschutzschicht oder ein Scheuerschutzelement aufweisen. Diese Ausgestaltung der Erfindung realisiert vorteilhaft eine Verstärkung von Bereichen der Stützelemente und der Seitenwand, die mechanischen Belastungen durch Reibungskontakte mit anderen Objekten besonders stark ausgesetzt sind, und erhöht damit vorteilhaft die Haltbarkeit und Lebensdauer des Behälters.

Eine weitere Ausgestaltung der Erfindung sieht vor, dass die Seitenwand einstückig ausgebildet ist, oder dass die Seitenwand aus mehreren miteinander verbundenen Wandbereichen zusammengesetzt ist. Eine einstückige Ausbildung der Seitenwand ist kostengünstiger, hat jedoch den Nachteil, dass die Seitenwand nur eine zusammenhängende druckbeaufschlagte Kammer aufweist. Insbesondere bei Behältern, die gestapelt werden sollen, ist eine zusammengesetzte Ausbildung der Seitenwand mit pneumatisch voneinander getrennten Kammern vorteilhaft.

Eine weitere Ausgestaltung der Erfindung sieht eine Auslassöffnung in dem Boden oder in der Seitenwand zum Ablassen von Flüssigkeit aus dem Behälter vor. Diese Ausgestaltung der Erfindung ist besonders vorteilhaft, wenn der Behälter im Freien verwendet werden soll, da dann beispielsweise Regenwasser, das in den Behälter gelangt, durch die Auslassöffnung abgelassen werden kann. Ferner kann die Auslassöffnung vorteilhaft zur Reinigung des Behälters verwendet werden, indem Reinigungsflüssigkeit durch die Auslassöffnung abgeführt werden kann.

Bei einer erfindungsgemäßen Verwendung eines erfindungsgemäßen Behälters werden die Hohlkörper zum Transport von Transportgütern aufgeblasen, bevor der Behälter mit den Transportgütern beladen wird, und vor dem Transport des unbeladenen Behälters werden die Hohlkörper evakuiert und der Behälter wird zusammengefaltet. Diese Verwendung eines erfindungsgemäßen Behälters realisiert den oben genannten platzsparenden Transport des unbeladenen Behälters und dessen Verwendung zum Transport von Transportgütern im aufgeblasenen Zustand.

Ausführungsbeispiele der Erfindung werden im Folgenden anhand von Zeichnungen näher erläutert.

Darin zeigen:
- Figur 1: eine perspektivische Darstellung eines aufblasbaren und zusammenfaltbaren Behälters im aufgeblasenen Zustand,
- Figur 2: eine perspektivische Darstellung des in Figur 1 dargestellten Behälters zu Beginn des Zusammenfaltens des Behälters,
- Figur 3: eine perspektivische Darstellung des in Figur 1 dargestellten Behälters in einem teilweise zusammengefalteten Zustand,
- Figur 4: eine perspektivische Darstellung des in Figur 1 dargestellten Behälters im zusammengefalteten Zustand,
- Figur 5: eine perspektivische Schnittdarstellung des in Figur 1 dargestellten Behälters im aufgeblasenen Zustand,
- Figur 6: eine perspektivische Schnittdarstellung des in Figur 1 dargestellten Behälters im aufgeblasenen Zustand im Bereich eines Stützelements,
- Figur 7: eine schematische Schnittdarstellung eines als ein Vierwandgewebe ausgeführten Stützelements,
- Figur 8: eine perspektivische Darstellung eines aufblasbaren und zusammenfaltbaren Behälters mit einem geöffneten Türbereich im aufgeblasenen und mit Transportgütern befüllten Zustand,
- Figur 9: einen Ausschnitt einer perspektivischen Darstellung des in Figur 8 dargestellten Behälters im aufgeblasenen Zustand mit geschlossenem Türbereich,
- Figur 10: eine perspektivische Darstellung eines Führungselements,
- Figur 11: eine perspektivische Darstellung eines Eckbereichs eines Seitenwandrands eines aufblasbaren und zusammenfaltbaren Behälters im aufgeblasenen Zustand und eines auf den Eckbereich aufgesetzten Führungselements, und
- Figur 12: eine perspektivische Darstellung zweier übereinander gestapelter aufblasbarer und zusammenfaltbarer Behälter im aufgeblasenen Zustand.

Einander entsprechende Teile sind in den Figuren mit denselben Bezugszeichen versehen.

Die **Figuren 1 bis 4** zeigen perspektivischen Darstellungen eines aufblasbaren und zusammenfaltbaren Behälters 1 in verschiedenen Zuständen. Figur 1 zeigt den Behälter 1 im aufgeblasenen Zustand. Die Figuren 2 und 3 zeigen den Behälter 1 in zwei verschiedenen Stadien des Zusammenfaltens. Figur 4 zeigt den Behälter 1 im zusammengefalteten Zustand.

**Figur 5** zeigt eine perspektivische Schnittdarstellung des Behälters 1 im aufgeblasenen Zustand.

Der Behälter 1 umfasst einen Boden 3, eine umlaufende mit dem Boden 3 verbundene Seitenwand 5 und drei an einer Bodenunterseite 7 des Bodens 3 voneinander beabstandet angeordnete Stützelemente 9 bis 11.

**Figur 6** zeigt eine perspektivische Schnittdarstellung des Behälters 1 im aufgeblasenen Zustand im Bereich des ersten Stützelements 9.

Der Boden 3, die Seitenwand 5 und die Stützelemente 9 bis 11 sind jeweils als ein aufblasbarer Hohlkörper mit gewebten Hohlkörperwänden 13 ausgeführt. Der Boden 3 und die Seitenwand 5 sind jeweils als ein Zweiwandgewebe ausgeführt. Die Stützelemente 9 bis 11 sind jeweils als ein Vierwandgewebe ausgeführt. Unter einem als ein Zweiwandgewebe ausgeführten Hohlkörper wird hier ein Hohlkörper verstanden, der genau zwei sich gegenüberliegende gewebte Hohlkörperwände 13 aufweist, die durch Verbindungsfäden 21 miteinander verbunden sind. Im Falle des Bodens 3 verlaufen die Verbindungsfäden 21 jeweils zwischen einer unterseitigen Hohlkörperwand 13 und einer oberseitigen Hohlkörperwand 13. Im Falle der Seitenwand 5 verlaufen die Verbindungsfäden 21 jeweils zwischen einer außenseitigen Hohlkörperwand 13 und einer innenseitigen Hohlkörperwand 13.

Unter einem als ein Vierwandgewebe ausgeführten Hohlkörper wird hier ein Hohlkörper verstanden, der zwei Wandpaare sich gegenüberliegender, durch Verbindungsfäden 21 miteinander verbundener Hohlkörperwände 13 aufweist, wobei beide Hohlkörperwände 13 jedes Wandpaares mit jeder Hohlkörperwand 13 des anderen Wandpaares verbunden sind.

**Figur 7** zeigt eine schematische Schnittdarstellung eines als ein Vierwandgewebe ausgeführten Stützelements 9. Das Vierwandgewebe ist wie ein in der europäischen Patentanmeldung mit der Anmeldenummer 17 168 917.7 beschriebenes Doppelgewebe ausgeführt und ist hier daher nur schematisch dargestellt. Die Verbindungsfäden 21 des Vierwandgewebes sind Fadenabschnitte von Schussfäden 23, die jeweils zwei sich gegenüberliegende Hohlkörperwände 13 durch genau einen zwischen den beiden Hohlkörperwänden 13 verlaufenden Fadenabschnitt miteinander verbinden und innerhalb einer ersten Hohlkörperwand 13 zu einem ersten Ende dieses Fadenabschnitts und innerhalb der zweiten Hohlkörperwand 13 zu dem zweiten Ende dieses Fadenabschnitts verlaufen.

Die Hohlkörperwände 13 können eine Beschichtung aufweisen, die beispielsweise Polyvinylchlorid, ein thermoplastisches Polyurethan, ein Polyolefin oder ein thermoplastisches Polyolefin enthält. Die Hohlkörperwände 13 und/oder die Verbindungsfäden 21 sind aus einem textilen Werkstoff gefertigt, der beispielsweise Polyester, ein Aramid oder ein Polyamid enthält.

Im aufgeblasenen Zustand des Behälters 1 weist der Boden 3 einen im Wesentlichen rechteckigen Rand auf, von dem die Seitenwand 5 rechtkantig nach oben absteht. Die Seitenwand 5 weist daher im aufgeblasenen Zustand vier im Wesentlichen plane Wandbereiche 51 bis 54 auf, wobei je zwei einander benachbarte Wandbereiche 51 bis 54 rechtwinklig zueinander stehen.

Die Seitenwand 5 kann einstückig ausgebildet sein, oder die Wandbereiche 51 bis 54 werden voneinander separat gefertigt und zu der Seitenwand 5 verbunden, so dass die Seitenwand 5 aus den Wandbereichen 51 bis 54 zusammengesetzt wird.

Die Stützelemente 9 bis 11 sind im aufgeblasenen Zustand jeweils quaderförmig ausgebildet und verlaufen parallel zueinander. Ein erstes Stützelement 9 ist an einem ersten Randbereich der Bodenunterseite 7 angeordnet und erstreckt sich entlang der gesamten Ausdehnung des ersten Randbereichs. Ein zweites Stützelement 10 ist an einem dem ersten Randbereich gegenüberliegenden zweiten Randbereich der Bodenunterseite 7 angeordnet und erstreckt sich entlang der gesamten Ausdehnung des zweiten Randbereichs. Das dritte Stützelement 11 ist in der Mitte zwischen den beiden anderen Stützelemente 9, 10 an der Bodenunterseite 7 angeordnet. Die Verbindungsfäden 21 jedes Stützelements 9 bis 11 verbinden jeweils zwei sich gegenüberliegende Hohlkörperwände 13 des Stützelements 9 bis 11, die parallel zu den Randbereichen der Bodenunterseite 7 verlaufen.

Vorzugsweise weist die Seitenwand 5 mehrere Falze 60 bis 64 auf, um das Zusammenfalten der Seitenwand 5 zu erleichtern. In dem in den Figuren 1 bis 7 gezeigten Ausführungsbeispiel weist ein erster Wandbereich 51 einen Horizontalfalz 60 auf, der geradlinig etwa in der Mitte zwischen dem Boden 3 und einem oberen Seitenwandrand 55 verläuft. Ein zweiter Wandbereich 52 und ein dritter Wandbereich 53, die sich gegenüberliegen und jeweils an den ersten Wandbereich 51 grenzen, weisen jeweils zwei Schrägfalze 61, 62 und einen Vertikalfalz 63 auf, die in einem etwa in der Mitte des jeweiligen Wandbereichs 52, 53 gelegenen Sternpunkt 65 zusammentreffen, wobei ein erster Schrägfalz 61 von dem Sternpunkt 65 zu einer ersten bodenseitigen Ecke des Wandbereichs 52, 53 verläuft, der zweite Schrägfalz 62 von dem Sternpunkt 65 zu einer zweiten bodenseitigen Ecke des Wandbereichs 52, 53 verläuft und der Vertikalfalz 63 von dem Sternpunkt 65 zu dem oberen Seitenwandrand 55 verläuft. Der zweite Wandbereich 52 und der dritte Wandbereich 53 weisen vorzugsweise ferner jeweils einen Verbindungsfalz 64 auf, der von dem Sternpunkt 65 auf den Horizontalfalz 60 zu verläuft.

Der Behälter 1 wird im evakuierten Zustand vorzugsweise entlang der Falze 60 bis 64 zusammengefaltet. Dabei werden die Innenoberflächen derjenigen Bereiche des zweiten Wandbereichs 52 und des dritten Wandbereichs 53, die zwischen den Schrägfalzen 61, 62 des jeweiligen Wandbereichs 52, 53 liegen, auf die Oberseite des Bodens 3 gelegt und auf verschiedenen Seiten des Horizontalfalzes 60 liegende Bereiche der Außenoberfläche des ersten Wandbereichs 51 aufeinander gelegt, siehe dazu die Figuren 2 bis 4.

Ein Ausführungsbeispiel des Behälters 1 sieht vor, dass die von dem Boden 3, der Seitenwand 5 und den Stützelementen 9 bis 11 gebildeten Hohlkörper miteinander verbunden sind, so dass sie gemeinsam aufblasbar sind. Der Behälter 1 weist bei diesem Ausführungsbeispiel wenigstens ein erstes Rückschlagventil 30 zum Aufblasen des Behälters 1 und/oder ein zweites Rückschlagventil 30 zum Evakuieren des Behälters 1 auf. Ferner kann der Behälter 1 bei diesem Ausführungsbeispiel ein (nicht dargestelltes) Druckmessgerät zum Erfassen und Anzeigen eines Drucks in dem Behälter 1 aufweisen.

Ein anderes Ausführungsbeispiel des Behälters 1 sieht vor, dass die von dem Boden 3, der Seitenwand 5 und den Stützelementen 9 bis 11 gebildeten Hohlkörper wenigstens zwei voneinander pneumatisch unabhängige Kammern bilden, die unabhängig voneinander aufblasbar sind. Vorzugsweise sind die Kammern dabei derart ausgebildet, dass der Behälter 1 nach dem Aufblasen durch einen Druckverlust in einer der Kammern nicht kollabiert. Insbesondere kann die Seitenwand 5 mehrere pneumatisch voneinander unabhängige Bereiche aufweisen, die verschiedenen Kammern angehören. Auch der Boden 3 kann mehrere pneumatisch voneinander unabhängige Bereiche aufweisen, die verschiedenen Kammern angehören. Jede Kammer des Behälters 1 weist bei diesem Ausführungsbeispiel wenigstens ein erstes Rückschlagventil 30 zum Aufblasen der Kammer und/oder ein zweites Rückschlagventil 30 zum Evakuieren der Kammer auf. Ferner kann jede Kammer des Behälters 1 bei diesem Ausführungsbeispiel ein (nicht dargestelltes) Druckmessgerät zum Erfassen und Anzeigen eines Drucks in der Kammer aufweisen.

In den Figuren 1 bis 7 können der obere Seitenwandrand 55 und/oder eine Unterseite jedes Stützelements 9 bis 11 eine (nicht dargestellte) Scheuerschutzschicht oder ein (nicht dargestelltes) Scheuerschutzelement aufweisen. Ferner kann der Behälter 1 eine (nicht dargestellte) Auslassöffnung in dem Boden 3 oder in der Seitenwand 5 zum Ablassen von Flüssigkeit aus dem Behälter 1 aufweisen.

Die **Figuren 8** **und** **9** zeigen ein Ausführungsbeispiel eines mit Transportgütern 80 befüllten Behälters 1, bei dem die Seitenwand 5 wenigstens einen Türbereich 56 aufweist, der im aufgeblasenen Zustand der Seitenwand 5 türartig geöffnet und geschlossen werden kann.

**Figur 8** zeigt eine perspektivische Darstellung des Behälters 1 mit geöffneten Türbereich 56.

**Figur 9** zeigt einen Ausschnitt einer perspektivischen Darstellung des Behälters 1 mit geschlossenem Türbereich 56.

Der Türbereich 56 dieses Ausführungsbeispiels ist ein Wandbereich 54, der mit dem Boden 3 über einen ersten Reißverschluss 41 und mit einem benachbarten Wandbereich 52 über einen zweiten Reißverschluss 42 verbunden ist. In alternativen Ausführungsformen können statt der Reißverschlüsse 41, 42 andere Verschlüsse, beispielsweise Klettverschlüsse, zum Öffnen und Verschließen des Türbereichs 56 vorgesehen sein. Abgesehen von dem Türbereich 56 ist der in den Figuren 8 und 9 dargestellte Behälter 1 wie eines der anhand der Figuren 1 bis 7 beschriebenen Ausführungsbeispiele ausgeführt.

Die **Figuren 10 bis 12** zeigen ein Ausführungsbeispiel eines Behälters 1, das Führungselemente 70 aufweist, die zum Stapeln von Behältern 1 im aufgeblasenen Zustand der Seitenwand 5 eines Behälters 1 jeweils auf einen Eckbereich 57 des oberen Seitenwandrands 55 aufsetzbar sind. Der Behälter 1 ist wie eines der anhand der Figuren 1 bis 9 beschriebenen Ausführungsbeispiele ausgeführt.

**Figur 10** zeigt eine perspektivische Darstellung eines Führungselements 70. Das Führungselement 70 hat die Form einer Eckbank mit einer Sitzfläche 71, einer Rückenlehne 72 und zwei Beinbereichen 73, 74. Die Sitzfläche 71 ist L-förmig mit zwei zueinander senkrechten Schenkeln 71.1, 71.2 ausgebildet, deren Breite zu der Breite des Seitenwandrands 55 im aufgeblasenen Zustand korrespondiert. Die Rückenlehne 72 weist zwei zueinander senkrechte Anschlagbereiche 72.1, 72.2 auf, die jeweils rückseitig von einem der Schenkel 71.1, 71.2 der Sitzfläche 71 senkrecht nach oben abstehen und miteinander verbunden sind. Ein erster Beinbereich 73 verlängert die Rückenlehne 72 unterhalb der Sitzfläche 71 und steht von der Sitzfläche 71 rückseitig senkrecht nach unten ab. Der zweite Beinbereich 74 erstreckt sich von der Sitzfläche 71 vorderseitig senkrecht nach unten.

**Figur 11** zeigt eine perspektivische Darstellung eines Eckbereichs 57 des Seitenwandrands 55 und eines auf den Eckbereich 57 aufgesetzten Führungselements 70. Die Sitzfläche 71 liegt auf dem Seitenwandrand 55 auf, der erste Beinbereich 73 liegt außenseitig an der Seitenwand 5 an, und der zweite Beinbereich 74 liegt innenseitig an der Seitenwand 5 an. Jeder Anschlagbereich 72.1, 72.2 steht von dem Eckbereich 57 tangential zu einer der beiden Außenoberflächen der Seitenwand 5, die in dem Eckbereich 57 aneinander grenzen, nach oben ab.

**Figur 12** zeigt eine perspektivische Darstellung zweier übereinander gestapelter, gleichartiger Behälter 1. Auf jeden Eckbereich 57 des unteren Behälters 1 ist ein Führungselement 70 in der in Figur 11 dargestellten Weise aufgesetzt. Die Führungselemente 70 dienen zur Positionierung und Stabilisierung des oberen Behälters 1 auf dem unteren Behälter 1. Der obere Behälter 1 wird auf den unteren Behälter 1 derart aufgesetzt, dass das erste Stützelement 9 und das zweite Stützelement 10 des oberen Behälters 1 jeweils an den Anschlagbereichen 72.1, 72.2 zweier Führungselemente 70 des unteren Behälters 1 anschlagen.

### BEZUGSZEICHENLISTE

- 1: Behälter
- 3: Boden
- 5: Seitenwand
- 7: Bodenunterseite
- 9 bis 11: Stützelement
- 13: Hohlkörperwand
- 21: Verbindungsfaden
- 23: Schussfaden
- 30: Rückschlagventil
- 41, 42: Reißverschluss
- 51 bis 54: Wandbereich
- 55: Seitenwandrand
- 56: Türbereich
- 57: Eckbereich
- 60: Horizontalfalz
- 61, 62: Schrägfalz
- 63: Vertikalfalz
- 64: Verbindungsfalz
- 65: Sternpunkt
- 70: Führungselement
- 71: Sitzfläche
- 71.1, 71.2: Schenkel
- 72: Rückenlehne
- 72.1, 72.2: Anschlagbereich
- 73, 74: Beinbereich
- 80: Transportgut

## Patentansprüche

1. Aufblasbarer und zusammenfaltbarer Behälter (1), umfassend einen Boden (3), eine umlaufende mit dem Boden (3) verbundene Seitenwand (5) und wenigstens zwei an einer Bodenunterseite (7) des Bodens (3) voneinander beabstandet angeordnete Stützelemente (9 bis 11), wobei der Boden (3), die Seitenwand (5) und die Stützelemente (9 bis 11) als aufblasbare Hohlkörper mit gewebten Hohlkörperwänden (13) ausgeführt sind und wenigstens zwei sich gegenüberliegende Hohlkörperwände (13) jedes Hohlkörpers durch Verbindungsfäden (21) miteinander verbunden sind.

2. Behälter (1) nach Anspruch 1,
**dadurch gekennzeichnet, dass** wenigstens einer der Hohlkörper ein Vierwandgewebe ist, das zwei Wandpaare sich gegenüberliegender, durch Verbindungsfäden (21) miteinander verbundener Hohlkörperwände (13) aufweist, wobei beide Hohlkörperwände (13) jedes Wandpaares mit jeder Hohlkörperwand (13) des anderen Wandpaares verbunden sind.

3. Behälter (1) nach Anspruch 2,
**dadurch gekennzeichnet, dass** jedes Stützelement (9 bis 11) ein Vierwandgewebe ist.

4. Behälter (1) nach einem der vorhergehenden Ansprüche,
**dadurch gekennzeichnet, dass** die Stützelemente (9 bis 11) parallel zueinander verlaufen.

5. Behälter (1) nach einem der vorhergehenden Ansprüche,
**dadurch gekennzeichnet, dass** die Hohlkörper wenigstens zwei voneinander pneumatisch unabhängige Kammern bilden.

6. Behälter (1) nach Anspruch 5,
**dadurch gekennzeichnet, dass** die Kammern derart ausgebildet sind, dass der Behälter (1) nach dem Aufblasen durch einen Druckverlust in einer der Kammern nicht kollabiert.

7. Behälter (1) nach Anspruch 5 oder 6,
**dadurch gekennzeichnet, dass** jede Kammer wenigstens ein Rückschlagventil (30) zum Aufblasen der Kammer und/oder ein Rückschlagventil (30) zum Evakuieren der Kammer aufweist.

8. Behälter (1) nach einem der Ansprüche 5 bis 7,
**dadurch gekennzeichnet, dass** jede Kammer ein Druckmessgerät zum Erfassen und Anzeigen eines Drucks in der Kammer aufweist.

9. Behälter (1) nach einem der vorhergehenden Ansprüche,
**dadurch gekennzeichnet, dass** wenigstens eine Hohlkörperwand (13) wenigstens eines der Hohlkörper eine Beschichtung aufweist, die Polyvinylchlorid, ein thermoplastisches Polyurethan, ein Polyolefin oder ein thermoplastisches Polyolefin enthält.

10. Behälter (1) nach einem der vorhergehenden Ansprüche,
**gekennzeichnet durch** Führungselemente (70), die im aufgeblasenen Zustand der Seitenwand (5) jeweils auf einen Eckbereich (57) eines oberen Seitenwandrands (55) aufsetzbar sind, in dem zwei Außenoberflächen der Seitenwand (5) aneinander grenzen, wobei jedes Führungselement (70) für jede der beiden Außenoberflächen einen von dem Eckbereich (57) tangential zu der Außenoberfläche nach oben abstehenden Anschlagbereich (72.1, 72.2) aufweist.

11. Behälter (1) nach einem der vorhergehenden Ansprüche,
**dadurch gekennzeichnet, dass** die Seitenwand (5) wenigstens einen Türbereich (56) aufweist, der im aufgeblasenen Zustand der Seitenwand (5) türartig geöffnet und geschlossen werden kann.

12. Behälter (1) nach einem der vorhergehenden Ansprüche,
**dadurch gekennzeichnet, dass** ein oberer Seitenwandrand (55) und/oder eine Unterseite jedes Stützelements (9 bis 11) eine Scheuerschutzschicht oder ein Scheuerschutzelement aufweisen.

13. Behälter (1) nach einem der vorhergehenden Ansprüche,
**dadurch gekennzeichnet, dass** die Seitenwand (5) einstückig ausgebildet ist, oder dass die Seitenwand (5) aus mehreren miteinander verbundenen Wandbereichen (51 bis 54) zusammengesetzt ist.

14. Behälter (1) nach einem der vorhergehenden Ansprüche,
**gekennzeichnet durch** eine Auslassöffnung in dem Boden (3) oder in der Seitenwand (5) zum Ablassen von Flüssigkeit aus dem Behälter (1).

15. Verwendung eines Behälters (1) gemäß einem der vorhergehenden Ansprüche, wobei die Hohlkörper zum Transport von Transportgütern (80) vor dem Beladen des Behälters (1) aufgeblasen werden, und wobei vor dem Transport des unbeladenen Behälters (1) die Hohlkörper evakuiert werden und der Behälter (1) zusammengefaltet wird.
